# EUROPÄISCHE PATENTSCHRIFT

(11) **EP 2 370 688 B1**
(45) Veröffentlichungstag und Bekanntmachung des Hinweises auf die Patenterteilung: **23.01.2013**
(21) Anmeldenummer: 09759727.2
(22) Anmeldetag: 24.11.2009
(51) Int. Cl.: F02M 69/04

(54) **KRAFTSTOFFEINSPRITZVORRICHTUNG**
FUEL INJECTION DEVICE
DISPOSITIF D'INJECTION DE CARBURANT

(30) Priorität: 25.11.2008 DE 102008044056
(43) Veröffentlichungstag der Anmeldung: 05.10.2011
(73) Patentinhaber: Robert Bosch GmbH, 70442 Stuttgart (DE)
(72) Erfinder: POSSELT, Andreas, 75417 Muehlacker (DE); LORENZ, Marko, 71723 Grossbottwar (DE)
(86) Internationale Anmeldenummer: PCT/EP2009/065701
(87) Internationale Veröffentlichungsnummer: WO 2010/060893

(56) Entgegenhaltungen:
- EP-A- 1 555 403
- DE-A1- 3 808 396
- DE-A1-102007 056 555
- GB-A- 2 316 448
- US-A1- 2006 096 572

## Beschreibung

### Stand der Technik

Die Erfindung geht aus von einer Kraftstoffeinspritzvorrichtung für einen Mehrzylinder-Verbrennungsmotor nach dem Oberbegriff des Anspruchs 1.

Ein bekanntes Kraftstoffeinspritzsystem, ein sog. Dual-Injection-System für einen vierzylindrigen Verbrennungsmotor (US 2006/009 65 72 A1) weist einen mit einem Luftfilter ausgestatteten Luftansaug-Krümmer, der sich in vier zu je einem Zylinder führende Saugohre verzweigt, eine erste Gruppe aus vier Kraftstoffeinspritzventilen, die Kraftstoff direkt in je einen Zylinder einspritzen, und eine zweite Gruppe von vier Kraftstoffeinspritzventilen auf, die Kraftstoff in je eines der Saugrohre einspritzen. Die Kraftstoffeinspritzventile der zweiten Gruppe sind an einer Kraftstoff aus einem Kraftstofftank fördernden Niederdruckpumpe angeschlossen, während die Kraftstoffeinspritzventile der ersten Gruppe an einer Hochdruckpumpe angeschlossen sind, die ihrerseits von der Niederdruckpumpe versorgt wird. Die beiden Gruppen von Kraftstoffeinspritzventilen haben unterschiedliche Charakteristiken und werden zum Abspritzen von Kraftstoff von einer elektronischen Steuereinheit selektiv in Abhängigkeit von der Motordrehzahl und dem Füllfaktor des Motors so angesteuert, dass im normalen Betriebsbereich des Motors eine homogene Verbrennung in den Zylindern geführt wird. Üblicherweise wird dabei die erste Gruppe der Kraftstoffeinspritzventile primär und die zweite Gruppe der Kraftstoffeinspritzventile ergänzend eingesetzt, um Unzulänglichkeiten der Einspritzung mit der ersten Gruppe von Einspritzventilen in bestimmten Betriebsbereichen des Motors zu kompensieren.

Eine bekannte Kraftstoffeinspritzvorrichtung für eine Brennkraftmaschine mit mindestens zwei Zylindern (DE 38 08 396 A1) weist ein Kraftstoffeinspritzventil mit zwei Spritzlöchern auf, deren Lochachsen miteinander einen spitzen Winkel einschließen, wodurch sich bei der Kraftstoffzumessung zwei in unterschiedliche Richtungen austretende Kraftstoffstrahlen ergeben. Die Kraftstoffeinspritzung erfolgt in ein Verbrennungsluft an die Verbrennungszylinder führendes Ansaugrohr hinein, das endseitig zu einem Hosenrohr abgewinkelt ist. Jeweils ein Hosenbein des Hosenrohrs ist an einem im Zylinderkopf des Verbrennungsmotors ausgebildeten Einlasskanal angeschlossen, der endseitig von einem Einlassventil abgeschlossen ist. Das Kraftstoffeinspritzventil ist in eine dem Hosenrohr gegenüberliegende Rohrwandung des Ansaugrohrs so eingesetzt, dass die Spritzlochachsen in etwa mit den Achsen der Hosenbeine fluchten und so die Kraftstoffstrahlen in Richtung der Hosenbeine in das das Ansaugrohr durchströmende Luftvolumen abgespritzt werden.

### Offenbarung der Erfindung

Die erfindungsgemäße Kraftstoffeinspritzvorrichtung mit den Merkmalen des Anspruchs 1 hat den Vorteil, dass durch die Einspritzung von Kraftstoff in mehrere, zu verschiedenen Zylindern führende Strömungskanäle mittels eines einzigen Mehrstrahl-Einspritzventils, das mindestens zwei Kraftstoffstrahlen in verschiedene, divergierende Richtungen abspritzt, ein Teil der Kraftstoffeinspritzventile der zweiten Gruppe, die in der Regel nur als Hilfskomponenten eingesetzt werden, eingespart und damit Fertigungs- und Montagekosten für das duale Einspritzsystem reduziert werden können. Mit der reduzierten Zahl der Kraftstoffeinspritzventile geht eine Gewichtseinsparung und eine Systemvereinfachung einher.

Durch die in den weiteren Ansprüchen aufgeführten Maßnahmen sind vorteilhafte Weiterbildungen und Verbesserungen der im Anspruch 1 angegebenen Kraftstoffeinspritzvorrichtung möglich.

Gemäß der Erfindung sind die Kraftstoffstrahlen eines jeden Mehrstrahl-Einspritzventils von dem Mehrstrahl-Einspritzventil bis zu den Strömungskanälen in voneinander hermetisch getrennten Einspritzkanälen geführt. Dadurch wird eine pneumatische Kopplung der Strömungskanäle durch das Einfügen des Mehrstrahl-Einspritzventils vermieden, so dass einerseits eine exakte Gleichverteilung der Kraftstoffmenge auf die Strömungskanäle sichergestellt und andererseits ein Luftübersprechen zwischen den Strömungskanälen durch Schwingen der Luftsäulen in den Strömungskanälen vermieden wird, was zu einer ungleichen Verteilung von Kraftstoff und Luft auf die Zylinder führen würde.

Gemäß einer vorteilhaften Ausführungsform der Erfindung weist der Luftströmungsweg mindestens ein Saugmodul mit zwei getrennten, jeweils einen Strömungskanal bildenden Saugkanälen auf. In dem Saugmodul ist eine Aufnahmekammer für ein Zweistrahl-Einspritzventil und die zwei zu den Saugkanälen führenden Einspritzkanälen ausgebildet, die von der Aufnahmekammer abgehen. Das Saugmodul wird vorzugsweise als Spritz- oder Druckguß ausgeführt, in den sich Kammer und Kanäle leicht einformen lassen. Nach Platzieren des Zweistrahl-Einspritzventils in der Aufnahmekammer ist sichergestellt, dass jeder Kraftstoffstrahl in einen separaten, hermetisch von dem anderen Strömungskanal getrennten Strömungskanal einspritzt, so dass die gewünschte Gleichverteilung der Kraftstoffmenge auf beide Zylinder gewährleistet ist. Eine pneumatische Kopplung der beiden Strömungskanäle über die Einspritzkanäle und die Aufnahmekammer ist ausgeschlossen bzw. auf ein Minimum reduziert.

### Kurze Beschreibung der Zeichnungen

Die Erfindung ist anhand eines in den Zeichnungen dargestellten Ausführungsbeispiels in der nachfolgenden Beschreibung näher erläutert. Es zeigen:
- Fig. 1: eine schematisierte Darstellung einer Kraftstoffeinspritzvorrichtung für einen Vierzylinder-Verbrennungsmotor,
- Fig. 2: ausschnittweise einen Längsschnitt eines an den Zylinderkopf des Verbrennungsmotors angeschlossenen Saugmoduls mit einem Zweistrahl-Einspritzventil für zwei Zylinder des Verbrennungsmotors,
- Fig. 3: eine perspektivische Darstellung der Draufsicht des Saugmoduls in Richtung Pfeil III in Fig. 2.

Der hier beispielhaft für einen Mehrzylinder-Verbrennungsmotors eines Kraftfahrzeugs angezogene Vierzylinder-Verbrennungsmotor weist vier Zylinder 11 auf, die von einem Zylinderkopf 12 abgedeckt sind, der in Fig. 2 ausschnittweise im Längsschnitt skizziert ist. Der Zylinderkopf 12 begrenzt in jedem Zylinder 11 zusammen mit einem hier nicht dargestellten, im Zylinder 11 geführten Hubkolben einen Brennraum 13, der eine von einem Einlassventil 14 gesteuerte Einlassöffnung 15 aufweist. Die Einlassöffnung 15 bildet die Mündung eines den Zylinderkopf 12 durchdringenden Einlasskanals 16.

Die Kraftstoffeinspritzvorrichtung umfasst einen Luftströmungsweg 18 zum Zuführen von Verbrennungsluft zu den Brennräumen 13 der Zylinder 11, der endseitig voneinander getrennte, zu den einzelnen Einlasskanälen 16 führende Strömungskanäle 17 aufweist, eine erste Gruppe von Kraftstoffeinspritzventilen 19, die Kraftstoff direkt in jeweils einen Brennraum 13 der Zylinder 11 einspritzen, sowie eine zweite Gruppe von Kraftstoffeinspritzventilen 20, die Kraftstoff in die Strömungskanäle 17 einspritzen.

Die erste Gruppe von Kraftstoffeinspritzventilen 19, die direkt in die Zylinder 11 einspritzen, wird von einer Kraftstoff-Hochdruckpumpe 21 versorgt, während die zweite Gruppe der Kraftstoffeinspritzventile 20, die in die Strömungskanäle 17 einspritzen, von einer Kraftstoff-Niederdruckpumpe 22 versorgt werden. Die üblicherweise in einem Kraftstofftank 23 angeordnete Kraftstoff-Niederdruckpumpe fördert dabei Kraftstoff aus dem Kraftstofftank 23 einerseits zu der zweiten Gruppe von Kraftstoffeinspritzventilen 20 und andererseits zu der Kraftstoff-Hochdruckpumpe 21. Der Einspritzzeitpunkt und die Einspritzdauer der Kraftstoffeinspritzventile 19, 20 werden von einer in einem Motorsteuergerät integrierten elektronischen Steuereinheit in Abhängigkeit von den Betriebspunkten des Verbrennungsmotors gesteuert, wobei im wesentlichen die Kraftstoffeinspritzung über die Kraftstoffeinspritzventile 19 der ersten Gruppe erfolgt und die Kraftstoffeinspritzventile 20 der zweiten Gruppe nur ergänzend eingesetzt werden, um Unzulänglichkeiten der Kraftstoffdirekteinspritzung durch die Kraftstoffeinspritzventile 19 der ersten Gruppe in bestimmten Betriebsbereichen zu verbessern und um zusätzliche Freiheitsgrade bzw. Einspritzstrategien zu nutzen.

Um die Fertigungskosten für die Kraftstoffeinspritzvorrichtung zu senken sind die Kraftstoffeinspritzventile 20 der zweiten Gruppe als Mehrstrahl-Einspritzventile ausgebildet, die mindestens zwei getrennte, zueinander winkelversetzte Kraftstoffstrahlen gleichzeitig abspritzen und im Luftströmungsweg 18 so angeordnet, dass die abgespritzten Kraftstoffstrahlen 24, 25, die üblicherweise die Form eines Spraykegels aufweisen, in verschiedene Strömungskanäle gelangen. Bei dem als Beispiel herangezogenen Vierzylinder-Verbrennungsmotor sind zwei Zweistrahl-Einspritzventile 26, 27 vorgesehen, die im Luftströmungsweg 18 so platziert sind, dass das eine Zweistrahl-Einspritzventil 26 in die zum ersten und zweiten Zylinder 11 führenden Strömungskanäle 17 und das zweite Zweistrahl-Einspritzventil 27 in die zu dem dritten und vierten Zylinder 11 führenden Strömungskanäle 17 einspritzen. Hierzu sind die Strömungskanäle 17 so gestaltet, dass zwischen zwei direkt benachbarten Strömungskanälen 17 ein Einbaupunkt für das Zweistrahl-Einspritzventil 26 bzw. 27 vorhanden ist. Zweistrahl-Einspritzventile sind bekannt und z.B. in der DE 38 08 396 A1 oder DE 44 20 063 A1 beschrieben.

In einer konstruktiven Ausführung der Kraftstoffeinspritzvorrichtung weist der Luftströmungsweg 18 für jede Zylinderpaarung ein Saugmodul 28 mit zwei getrennten, jeweils einen Strömungskanal 17 bildenden Saugkanal 29, 30 auf. Ein solches Saugmodul 28 für die Paarung des ersten und zweiten Zylinders 11 ist in Fig. 3 in perspektivischer Ansicht und in Fig. 2 ausschnittweise im Längsschnitt dargestellt. Im Saugmodul 28 ist eine Aufnahmekammer 31 für das Zweistrahl-Einspritzventil 26 und zwei von der Aufnahmekammer 31 abgehende, jeweils in einem Saugkanal 29 bzw. 30 mündende Einspritzkanäle 32, 33 ausgebildet, in denen jeweils einer der Kraftstoffstrahlen 24, 25, die von dem in die Aufnahmekammer 31 eingesetzten Zweistrahl-Einspritzventil 26 winkelversetzt abgespritzt werden, geführt sind. Jeder Einspritzkanal 32 bzw. 33 weist eine im Boden der Aufnahmekammer 31 liegende Einlassöffnung 34 und eine in der Wand des jeweiligen Saugkanals 29 bzw. 30 liegende Auslassöffnung 35 auf, wie sie im Längsschnitt des Saugmoduls 28 gemäß Fig. 2 für den Einspritzkanal 32 zu sehen sind. Die Ein- und Auslassöffnung 34, 35 sind so angeordnet und der Einspritzkanal 32 bzw. 33 so ausgebildet, dass jeder abgespritzte Kraftstoffstrahl 24, 25 im wesentlichen ohne Kanalwandberührung durch Ein- und Auslassöffnung 34,35 hindurchtritt. Das Saugmodul 28 ist so an den Zylinderkopf 12 des Verbrennungsmotors angesetzt, dass die beiden Saugkanäle 29, 30 mit je einem im Zylinderkopf 12 vorhandenen Einlasskanal 16 deckungsgleich ausgerichtet ist. Die Befestigung des Saugmoduls 28 am Zylinderkopf 12 erfolgt mittels eines am stromabwärtsseitigen Ende des Saugmoduls 28 angeordneten Befestigungsflanschs 36.

Ein identisch ausgebildetes Saugmodul 28 ist für die Paarung von dritten und viertem Zylinder 11 vorgesehen. In die Aufnahmekammer 31 dieses Saugmoduls 28 ist das zweite Zweistrahl-Einspritzventil 27 eingesetzt.

Stromaufwärts sind das Saugmodul 28 für den ersten und zweiten Zylinder 11 und das Saugmodul 28 für den dritten und vierten Zylinder 11 an einem hier nicht dargestellten Saugrohrkrümmer angeschlossen, in dem die insgesamt vier Saugkanäle 29, 30 vereinigt sind. Stromaufwärts der Vereinigungsstelle ist üblicherweise ein Luftmengenregelorgan, z.B. eine Drosselklappe, angeordnet.

## Patentansprüche

1. Kraftstoffeinspritzvorrichtung für einen Mehrzylinder-Verbrennungsmotor, mit einem Luftströmungsweg (18) zum Zuführen von Verbrennungsluft, der endseitig voneinander getrennte, zu den einzelnen Zylindern (11) führende Strömungskanäle (17) aufweist, mit einer ersten Gruppe von KraftstoffEinspritzventilen (19), die Kraftstoff direkt in jeweils einen Zylinder (11) einspritzen und mit einer zweiten Gruppe von Kraftstoffeinspritzventilen (20), die Kraftstoff in die Strömungskanäle 17) einspritzen, **dadurch gekennzeichnet dass** die Kraftstoffeinspritzventile (20) der zweiten Gruppe als Mehrstrahl-Einspritzventile, die mindestens zwei getrennte Kraftstoffstrahlen (24, 25) gleichzeitig abspritzen, ausgebildet und im Luftströmungsweg (18) so angeordnet sind, dass die abgespritzten Kraftstoffstrahlen (24, 25) in verschiedene Strömungskanäle (17) gelangen, und
dass die Kraftstoffstrahlen (24, 25) von den Mehrstrahl-Einspritzventilen (20) bis zu den Strömungskanälen (17) in voneinander hermetisch getrennten Einspritzkanälen (32, 33) geführt sind.

2. Kraftstoffeinspritzvorrichtung nach Anspruch 1, **dadurch gekennzeichnet, dass** bei einem Vierzylinder-Verbrennungsmotor die zweite Gruppe der Kraftstoffeinspritzventile (20) zwei Zweistrahl-Einspritzventile (26, 27) aufweist, die so platziert sind, dass das eine Zweistrahl-Einspritzventil (26) in die zu dem ersten und zweiten Zylinder (11) führenden Strömungskanäle (17) und das andere Zweistrahl-Einspritzventil (27) in die zu dem dritten und vierten Zylinder (11) führenden Strömungskanäle (17) einspritzt.

3. Kraftstoffeinspritzvorrichtung nach Anspruch 1,**dadurch gekennzeichnet, dass** der Luftströmungsweg (18) mindestens ein Saugmodul (28) mit zwei getrennten, jeweils einen Strömungskanal (17) bildenden Saugkanälen (29, 30) aufweist, dass in dem Saugmodul (28) eine Aufnahmekammer (31) für ein Zweistrahl-Einspritzventil (26) und die beiden zu den Saugkanälen (29, 30) führenden Einspritzkanäle (32, 33) ausgebildet sind, die von der Aufnahmekammer (31) abgehen.

4. Kraftstoffeinspritzvorrichtung nach Anspruch 3, **dadurch gekennzeichnet, dass** jeder Einspritzkanal (32, 33) eine in im Boden der Aufnahmekammer (31) liegende Einlassöffnung (34) und eine in der Wand des jeweiligen Saugkanals (29, 30) liegende Auslassöffnung (35) aufweist und dass Ein- und Auslassöffnungen (34, 35) so angeordnet und die Einspritzkanäle (32, 33) so ausgebildet sind, dass die Kraftstoffstrahlen (24, 25) vorzugsweise ohne Kanalwandbenetzung, durch die Ein- und Austrittsöffnungen (34, 35) hindurchtreten.

## Claims

1. Fuel injection device for a multi-cylinder internal combustion engine, having an air flow path (18) for the supply of combustion air, which air flow path has, at the end thereof, mutually separate flow ducts (17) which lead to the individual cylinders (11), having a first group of fuel injection valves (19) which inject fuel directly into in each case one cylinder (11), and having a second group of fuel injection valves (20) which inject fuel into the flow ducts (17), **characterized in that** the fuel injection valves (20) of the second group are formed as multi-jet injection valves which discharge at least two separate fuel jets (24, 25) simultaneously, said fuel injection valves being arranged in the air flow path (18) such that the discharged fuel jets (24, 25) pass into different flow ducts (17), and
**in that** the fuel jets (24, 25) are guided from the multi-jet injection valves (20) to the flow ducts (17) in mutually hermetically separate injection ducts (32, 33).

2. Fuel injection device according to Claim 1, **characterized in that**, in the case of a four-cylinder internal combustion engine, the second group of fuel injection valves (20) has two two-jet injection valves (26, 27) which are positioned such that one two-jet injection valve (26) injects into the flow ducts (17) leading to the first and second cylinders (11) and the other two-jet injection valve (27) injects into the flow ducts (17) leading to the third and fourth cylinders (11).

3. Fuel injection device according to Claim 1, **characterized in that** the air flow path (18) has at least one intake module (28) with two separate intake ducts (29, 30) which form in each case one flow duct (17), and **in that** the intake module (28) has formed therein a receiving chamber (31) for a two-jet injection valve (26) and the two injection ducts (32, 33) which lead to the intake ducts (29, 30), which injection ducts extend from the receiving chamber (31).

4. Fuel injection device according to Claim 3, **characterized in that** each injection duct (32, 33) has an inlet opening (34) situated in the base of the receiving chamber (31) and has an outlet opening (35) situated in the wall of the respective intake duct (29, 30), and **in that** the arrangement of the inlet and outlet openings (34, 35) and the design of the injection ducts (32, 33) are such that the fuel jets (24, 25) pass through the inlet and outlet openings (34, 35) preferably without wetting the duct walls.

## Revendications

1. Dispositif d'injection de carburant pour un moteur à combustion interne à plusieurs cylindres, comprenant une voie d'écoulement d'air (18) pour l'apport en air comburant, qui présente des canaux d'écoulement (17) séparés les uns des autres aux extrémités et conduisant aux cylindres individuels (11), comprenant un premier groupe de soupapes d'injection de carburant (19) qui injectent du carburant directement dans chaque cylindre (11) et comprenant un deuxième groupe de soupapes d'injection de carburant (20) qui injectent du carburant dans les canaux d'écoulement (17), **caractérisé en ce que** les soupapes d'injection de carburant (20) du deuxième groupe sont réalisées sous forme de soupapes d'injection à plusieurs jets, qui pulvérisent simultanément au moins deux jets de carburant séparés (24, 25), et sont disposées dans la voie d'écoulement d'air (18) de telle sorte que les jets de carburant pulvérisés (24, 25) parviennent dans différents canaux d'écoulement (17), et **en ce que** les jets de carburant (24, 25) sont guidés depuis les soupapes d'injection à plusieurs jets (20) jusqu'aux canaux d'écoulement (17) dans des canaux d'injection (32, 33) séparés hermétiquement les uns des autres.

2. Dispositif d'injection de carburant selon la revendication 1, **caractérisé en ce que** dans un moteur à combustion interne à quatre cylindres, le deuxième groupe de soupapes d'injection de carburant (20) présente deux soupapes d'injection à deux jets (26, 27), qui sont placées de telle sorte qu'une soupape d'injection à deux jets (26) injecte dans les canaux d'écoulement (17) conduisant au premier et au deuxième cylindre (11) et que l'autre soupape d'injection à deux jets (27) injecte dans les canaux d'écoulement (17) conduisant au troisième et au quatrième cylindre (11).

3. Dispositif d'injection de carburant selon la revendication 1, **caractérisé en ce que** la voie d'écoulement d'air (18) présente au moins un module d'aspiration (28) avec deux canaux d'aspiration (29, 30) séparés, formant chacun un canal d'écoulement (17), **en ce que** dans le module d'aspiration (28) sont réalisés une chambre de réception (31) pour une soupape d'injection à deux jets (26) et les deux canaux d'injection (32, 33) conduisant aux canaux d'aspiration (29, 30), lesquels canaux d'injection partent de la chambre de réception (31).

4. Dispositif d'injection de carburant selon la revendication 3, **caractérisé en ce que** chaque canal d'injection (32, 33) présente une ouverture d'admission (34) située dans le fond de la chambre de réception (31) et une ouverture d'échappement (35) située dans la paroi du canal d'aspiration respectif (29, 30), et **en ce que** des ouvertures d'admission et d'échappement (34, 35) sont disposées de telle sorte, et les canaux d'injection (32, 33) sont réalisés de telle sorte, que les jets de carburant (24, 25) passent de préférence sans mouiller la paroi du canal à travers les ouvertures d'admission et d'échappement (34, 35).
